# EUROPÄISCHE PATENTSCHRIFT

(11) **EP 0 589 232 B1**
(45) Veröffentlichungstag und Bekanntmachung des Hinweises auf die Patenterteilung: **02.11.1995**
(21) Anmeldenummer: 93113677.4
(22) Anmeldetag: 26.08.1993
(51) Int. Cl.: A43C 11/16, A43C 11/00, A43C 7/00, A43C 1/00

(54) **Schuh**
Shoe
Chaussure

(30) Priorität: 14.09.1992 DE 4230652
(43) Veröffentlichungstag der Anmeldung: 30.03.1994
(73) Patentinhaber: Egolf, Heinz, CH-8340 Hinwil (CH)
(72) Erfinder: Schoch, Robert, D-7709 Hilzingen (DE); Tress, Werner, D-7700 Singen (DE); Hammer, Jakob, D-7700 Singen 14 (DE)
(74) Vertreter: Tetzner, Volkmar, Dr.-Ing. Dr. jur.

(56) Entgegenhaltungen:
- WO-A-90/14779
- WO-A-92/09216
- DE-U- 9 302 677

## Beschreibung

Die Erfindung betrifft einen Schuh, insbesondere für Sportzwecke, enthaltend einen mit wenigstens zwei Bandagen versehenen flexiblen Schaft, einen Zentralverschluß mit drehbarem Verschlußelement sowie einen mittels des Verschlußelementes betätigbaren, den flexiblen Schaft über die Bandagen schließenden Seilzug. Ein solcher Schuh ist aus der WO-A-9209216 bekannt.

Durch die DE-A-39 32 023.5 ist bereits ein Schuh bekannt, bei dem mit dem eigentlichen Schuhkörper ein als gesondertes Element hergestellter Verschlußteil verbunden ist. Dieser Verschlußteil enthalt einen aus einer mittleren Zone und zwei seitlichen Lappen bestehenden Verschlußträger, wobei auf der Zunge das drehbare Verschlußelement eines Zentralverschlusses angebracht ist, das über einen Seilzug mit den seitlichen Lappen in Verbindung steht.

Bei dem aus der WO-A-9209216 bekannten Schuh ist das drehbare Verschlußelement des Zentralverschlusses auf der in üblicher Weise ausgebildeten Zunge des Schuhes angeordnet, wobei der Seilzug mit zwei seitlichen Bandagen in Eingriff steht, die auf den an die Zunge angrenzenden seitlichen Schaftteilen angeordnet sind.

Für Schuhe der vorstehend genannten Art geeignete Zentralverschlüsse sind beispielsweise durch die EP-A-0 393 380 und die EP-A-0 412 290 bekannt.

Der Erfindung liegt die Aufgabe zugrunde, einen Schuh der eingangs genannten Gattung dahin weiterzuentwickeln, daß seine Fertigung vereinfacht und kostengünstiger gestaltet wird.

Diese Aufgabe wird erfindungsgemäß dadurch gelöst, daß der Zentralverschluß auf der einen der beiden Bandagen angeordnet ist.

Zweckmäßige Ausgestaltungen der Erfindung sind Gegenstand der Unteransprüche und werden im Zusammenhang mit der Beschreibung einiger in der Zeichnung veranschaulichter Ausführungsbeispiele näher erläutert.

In der Zeichnung zeigen
- Fig.1: eine Perspektivansicht eines als Freizeitschuh ausgebildeten ersten Ausführungsbeispieles der Erfindung,
- Fig.2 und 3: Seitenansichten des Schuhs gemäß Fig.1,
- Fig.4: eine Aufsicht auf die beiden Bandagen des Schuhes gemäß den Fig.1 bis 3 vor ihrer Befestigung am Schaft des Schuhes,
- Fig.5, 6, 7: Ansichten dreier weiterer Ausführungsbeispiele der Erfindung.

In den Fig.1 bis 4 ist als erstes Ausführungsbeispiel der Erfindung ein vorzugsweise als Freizeitschuh geeigneter Schuh mit einem geschlossenen Schaft 1 dargestellt (als "Schaft" wird hierbei der gesamte, oberhalb der Schuhsohle 2 befindliche, flexible Teil des Schuhkörpers bezeichnet).

Das Verschlußsystem dieses Schuhes besteht im wesentlichen aus drei Teilen, nämlich dem Zentralverschluß 3, einer den Zentralverschluß 3 tragenden ersten Bandage 4 und einer zweiten Bandage 5.

Der Zentralverschluß 3 enthalt ein drehbares Verschlußelement 3a sowie einen mittels dieses Verschlußelementes 3a betätigbaren Seilzug 3b, der den flexiblen Schaft 1 über die beiden seitlichen Bandagen 4 und 5 schließt.

Der Zentralverschluß 3 ist auf der seitlich an der Schuhaußenseite vorgesehenen Bandage 4 angeordnet. Diese Bandage 4 enthält - wie insbesondere Fig.4 erkennen läßt - in ihrem hinteren Bereich ein erstes Führungselement 6, das eine rechteckige Ausnehmung 6a aufweist, die zur Aufnahme des freien Endes 7a eines den Fersenbereich des Schaftes 1 umschließenden Spannteiles 7 der zweiten Bandage 5 dient.

Die den Zentralverschluß 3 tragende erste Bandage 4 enthält ferner in ihrem vorderen Bereich ein zweites Führungselement 8, das eine Ausnehmung 8a aufweist, die zur Aufnahme des freien Endes 9a eines den Ristbereich des Schaftes 1 umschließenden Spannteiles 9 der zweiten Bandage 5 dient.

Die beiden Führungselemente 6 und 8 sind dabei in annähernd gerader Verlängerung der mit ihnen zusammenwirkenden Spannteile 7, 9 der zweiten Bandage 5 angeordnet.

Die den Zentralverschluß 3 tragende erste Bandage 4 enthält ferner einen schräg nach vorn weisenden Befestigungsteil 10, der im unteren Bereich mit dem Schaft 1 verbunden ist. Dabei ist in Fig.2 mittels der gestrichelten Linie 11 markiert, an welchen Stellen die erste Bandage 4 vorzugsweise mit dem Schaft 1 fest verbunden ist, nämlich in dem den Zentralverschluß 3 tragenden Bereich sowie im unteren Bereich des Befestigungsteiles 10. Demgegenüber ist der das zweite Führungselement 8 bildende Teil der Bandage 4, ebenso wie der sich hieran nach vorn anschließende obere Bereich des Befestigungsteiles 10 mit dem Schaft nicht fest verbunden.

Die zweite Bandage 5 enthalt im Anschluß an den bereits erwähnten, über den Ristbereich des Schaftes laufenden Spannteil 9 einen schräg nach hinten laufenden Befestigungsteil 12 sowie einen schräg nach vorn weisenden Befestigungsteil 13 (vgl. Fig.3), die beide jeweils in ihrem unteren Bereich mit dem Schaft 1 fest verbunden sind. Die Befestigungsstellen sind durch die gestrichelten Linien 14 und 15 gekennzeichnet.

Weiterhin gehört zur zweiten Bandage 5 der bereits erwähnte Spannteil 7, der den Fersenbereich des Schaftes 1 umschließt. Er ist bei dem dargestellten Ausführungsbeispiel als ein gesondertes Element ausgebildet und über ein Drehgelenk 16 mit dem übrigen Teil der zweiten Bandage 5 verbunden. Die Durchbrüche zur Aufnahme einer das Drehgelenk 16 bildenden Öse sind in der Darstellung gemäß Fig.4 mit den Bezugszeichen 17a und 17b bezeichnet.

Der Seilzug 3b ist mit seinem einen Ende im hinteren Bereich der ersten Bandage 4 fixiert (Befestigungsstelle 18, vgl. Fig.4). Der Seilzug 3b läuft dann durch eine Nut 7a' im freien Ende 7a des Spannteiles 7. Anschließend tritt der Seilzug 3b aus der Ausnehmung 6a des ersten Führungselementes 6 aus und in die Ausnehmung 8a des zweiten Führungselementes 8 ein. Dort läuft der Seilzug 3b durch eine entsprechende Nut 9a' im freien Ende 9a des Spannteiles 9. Das zweite Ende des Seilzuges 3b ist an der Seiltrommel des drehbaren Verschlußelementes 3a befestigt. Die Einzelheiten des Zentralverschlusses 3 bedürfen keiner Erläuterung, da sie aus anderem Zusammenhang bereits bekannt sind.

Zweckmäßig werden zumindest die vom Seilzug 3b erfaßten Enden 7a, 9a der beiden Spannteile 7, 9 der zweiten Bandage 5, die Führungselemente 6 und 8 der ersten Bandage 4 sowie der den Zentralverschluß 3 tragende Bereich der ersten Bandage 4 aus Kunststoff hergestellt, sofern nicht die Bandagen insgesamt aus Kunststoff gefertigt werden.

Bei diesem Ausführungsbeispiel dient somit die an der Außenseite des Schaftes vorgesehene erste Bandage 4 als Träger des Zentralverschlusses 3 und umschließt andererseits einen Teil des Mittelfußes. Die zweite, an der Innenseite des Schaftes befestigte Bandage 5 faßt den übrigen Teil des Mittelfußes; von hier aus läuft ein Teil der Bandage 5 (nämlich der Spannteil 9) über den Rist, während ein weiterer Teil, nämlich der Spannteil 7, um die Ferse geführt ist.

Wird der Zentralverschluß 3 durch Drehen des Verschlußelementes 3a geschlossen, so werden die Enden 7a, 9a der Spannteile 7, 9 in den Führungselementen 6 bzw. 8 in Richtung auf den Zentralverschluß 3 gezogen. Der Schaft 1 umschließt auf diese Weise den Fuß des Benutzers mit einem gleichmäßigen, auf den gewünschten Wert einstellbaren Druck.

Der Zentralverschluß 3 läßt sich im Bedarfsfalle auf einfache Weise von der Bandage 4 lösen und auswechseln.

Fig.5 zeigt eine Abwandlung des Ausführvngsbeispieles gemäß den Fig.1 bis 4. Dieser Schuh enthält einen geschlitzten Schaft 1', der zwei den Schlitz 19 lappenartig überdeckende Schaftzonen 1'a, 1'b aufweist.

Die den Zentralverschluß 3 tragende erste Bandage 4 enthält außer dem ersten Führungselement 6 ein zweites Umlenkelement 22 für den Seilzug 3b sowie eine Befestigungsstelle 24 zur Fixierung des einen Seilzugendes.

Die zweite Bandage 5 enthält außer dem den Fersenbereich umschließenden Spannteil 7 ein erstes Umlenkelement 21 und ein drittes Umlenkelement 23 für den Seilzug.

Der Seilzug 3b läuft damit vom drehbaren Verschlußelement 3a des Zentralverschlusses 3 über das freie Ende 7a des Spannteiles 7 der Bandage 5 und über die drei Umlenkelemente 21, 22, 23 zur Befestigungsstelle 24. Beim Schließen des Zentralverschlusses 3 wird damit über den Seilzug 3b die Bandage 5 an die Bandage 4 herangezogen, so daß der Schaft 1' den Fuß des Benutzers mit einstellbarem Druck umschließt.

Fig.6 zeigt als weiteres Ausführungsbeispiel der Erfindung einen Fußballschuh mit geschlitztem Schaft 1' und einer Zunge 30. Die Schaftzone 1'a trägt die auf der Außenseite des Schuhes vorgesehene erste Bandage 4, während die Schaftzone 1'b mit der zweiten Bandage 5 versehen ist, die die Schaftzone 1'a etwas übergreift.

Die den Zentralverschluß 3 tragende Bandage 4 enthält ein zweites und viertes Umlenkelement 32 bzw. 34 für den Seilzug 3b sowie eine Befestigungsstelle 35 zur Fixierung des Seilzugendes. Die zweite Bandage 5 trägt ein erstes und drittes Umlenkelement 31 bzw. 33 für den Seilzug. Der Seilzug 3b läuft damit vom drehbaren Verschlußelement des Zentralverschlusses 3 über die vier Umlenkelemente 31, 32, 33, 34 zur Befestigungsstelle 35. Beim Spannen des Zentralverschlusses 3 wird die Bandage 5 über den Seilzug 3b an die Bandage 4 herangezogen und der Schaft geschlossen.

Bei diesem Ausführungsbeispiel enthält die zweite Bandage 5 keinen den Fersenbereich des Schaftes umschließenden Spannteil 7 (wie die beiden zuvor erläuterten Ausführungsbeispiele). Demgemäß kommt auch das hintere Führungselement 6 der zuvor erläuterten Ausführungsbeispiele in Fortfall.

Es kann zweckmäßig sein, lediglich die den Zentralverschluß 3 sowie die vier Umlenkelemente 31, 32, 33, 34 und die Befestigungsstelle 35 tragenden Bereiche 4a bzw. 5a der Bandagen 4 und 5 aus verhältnismäßig biegesteifem Material, wie Kunststoff, herzustellen, dagegen den übrigen Bereich 4b bzw. 5b der beiden Bandagen 4, 5 aus verhältnismäßig nachgiebigem Material, wie Leder oder Kunstleder.

Fig.7 zeigt als weiteres Ausführungsbeispiel der Erfindung einen Kinderschuh, bei dem der auf der ersten Bandage 4 angeordnete Zentralverschluß 3 mittig auf dem Schaft 1 vorgesehen ist. Der den Zentralverschluß 3 mit der zweiten Bandage 5 verbindende Seilzug 3b ist hierbei als einfache, kurze Schlaufe ausgebildet. In der Bandage 5 sind zweckmäßig gestaltete Nuten 37 zur Aufnahme des Seilzuges 3b vorgesehen.

Die beiden Bandagen 4 und 5 sind zweckmäßig lediglich im unteren Bereich ihrer Befestigungsansätze (etwa längs der Linie 38, 39) mit dem Schaft 1 verbunden.

## Patentansprüche

1. Schuh, insbesondere für Sportzwecke, enthaltend einen mit wenigstens zwei Bandagen (4,5) versehenen flexiblen Schaft, der dem gesamten, oberhalb der Schuhsohle befindlichen Teil des Schuhkörpers entspricht, einen Zentralverschluß (3) mit drehbarem Verschlußelement (3a) sowie einen mittels des Verschlußelementes betätigbaren, den flexiblen Schaft über die Bandagen schließenden Seilzug (3b), dadurch gekennzeichnet, daß der Zentralverschluß (3) auf der einen der beiden Bandagen (4, 5) angeordnet ist.

2. Schuh nach Anspruch 1, dadurch gekennzeichnet, daß der Zentralverschluß (3) auf einer seitlich an der Schuhaußenseite vorgesehenen Bandage (4) angeordnet ist.

3. Schuh nach Anspruch 1, insbesondere Freizeitschuh, dadurch gekennzeichnet, daß die den Zentralverschluß (3) tragende erste Bandage (4) in ihrem hinteren Bereich ein erstes Führungselement (6) enthält, das mit einem freien Ende (7a) eines den Fersenbereich des Schaftes umschließenden Spannteiles (7) der zweiten Bandage (5) zusammenwirkt.

4. Schuh nach Anspruch 3, insbesondere Freizeitschuh mit geschlossenem Schaft, dadurch gekennzeichnet, daß die den Zentralverschluß (3) tragende erste Bandage (4) in ihrem vorderen Bereich ein zweites Führungselement (8) enthält, das mit einem freien Ende (9a) eines den Ristbereich des Schaftes (1) umschließenen Spannteiles (9) der zweiten Bandage (5) zusammenwirkt.

5. Schuh nach Anspruch 4, dadurch gekennzeichnet, daß die beiden Führungselemente (6, 8) in annähernd geraden Verlängerung der mit ihnen zusammenwirkenden Spannteile (7, 9) der zweiten Bandage (5) angeordnet sind.

6. Schuh nach Anspruch 4, dadurch gekennzeichnet, daß die den Zentralverschluß (3) tragende erste Bandage (4) einen schräg nach außen weisenden, im unteren Bereich mit dem Schaft (1) verbundenen Befestigungsteil (10) aufweist.

7. Schuh nach Anspruch 4, dadurch gekennzeichnet, daß die zweite Bandage (5) einen schräg nach hinten und einen schräg nach vorn weisenden, jeweils im unteren Bereich mit dem Schaft (1) verbundenen Befestigungsteil (12, 13) aufweist.

8. Schuh nach Anspruch 3, dadurch gekennzeichnet, daß der den Fersenbereich des Schaftes umschließende Spannteil der zweiten Bandage (5) über ein Drehgelenk (16) mit dem übrigen Teil der zweiten Bandage verbunden ist.

9. Schuh nach Anspruch 4, dadurch gekennzeichnet, daß der Seilzug (3b) mit seinem einen Ende im hinteren Bereich der ersten Bandage (4) fixiert ist, über die Enden (7a, 9a) der beiden Spannteile (7, 9) der zweiten Bandage (5) läuft und mit seinem anderen Ende am drehbaren Verschlußelement (3a) des Zentralverschlusses (3) befestigt ist.

10. Schuh nach Anspruch 4, dadurch gekennzeichnet, daß zumindest die vom Seilzug (3b) erfaßten Enden (7a, 9a) der beiden Spannteile (7, 9) der zweiten Bandage (5), die Führungselemente (6, 8) der ersten Bandage (4) sowie der den Zentralverschluß (3) tragende Bereich der ersten Bandage (4) aus Kunststoff hergestellt sind.

11. Schuh nach Anspruch 3, insbesondere Freizeitschuh mit geschlitztem Schaft, der den Schlitz lappenartig überdeckende Schaftzonen aufweist, dadurch gekennzeichnet, daß die den Zentralverschluß (3) tragende erste Bandage (4) außer dem ersten Führungselement (6) ein zweites Umlenkelement (22) für den Seilzug (3b) sowie eine Befestigungsstelle (24) zur Fixierung des einen Seilzugendes aufweist, während die zweite Bandage (5) außer dem den Fersenbereich umschließenden Spannteil (7) ein erstes und ein drittes Umlenkelement (21, 23) für den Seilzug trägt, wobei der Seilzug vom drehbaren Verschlußelement (3a) des Zentralverschlusses (3) über den Spannteil (7) der zweiten Bandage (5) und die drei Umlenkelemente (21, 22, 23) zur Befestigungsstelle (24) läuft.

12. Schuh nach Anspruch 2, insbesondere Fußballschuh mit geschlitztem Schaft, dadurch gekennzeichnet, daß die den Zentralverschluß (3) tragende erste Bandage (4) ein zweites und viertes Umlenkelement (32, 34) für den Seilzug (3b) sowie eine Befestigungsstelle (35) zur Fixierung des einen Seilzugendes aufweist, während die zweite Bandage (5) ein erstes und ein drittes Umlenkelement (31, 33) für den Seilzug trägt, wobei der Seilzug vom drehbaren Verschlußelement des Zentralverschlusses (3) über die vier Umlenkelemente zur Befestigungsstelle verläuft.

13. Schuh nach Anspruch 12, dadurch gekennzeichnet, daß lediglich die den Zentralverschluß (3) sowie die vier Umlenkelemente (31, 32, 33, 34) und die Befestigungsstelle (35) tragenden Bereiche (4a, 5a) der beiden Bandagen (4, 5) aus verhältnismäßig biegesteifem Material, wie Kunststoff, die übrigen Bereiche (4b) der beiden Bandagen dagegen aus nachgiebigem Material, wie Leder oder Kunstleder, hergestellt sind.

14. Schuh nach Anspruch 1, insbesondere Kinderschuh, dadurch gekennzeichnet, daß der auf der ersten Bandage (4) angeordnete Zentralverschluß (3) mittig auf dem Schaft (1') vorgesehen und der den Zentralverschluß (3) mit der zweiten Bandage (5) verbindende Seilzug (3b) als einfache, kurze Schlaufe ausgebildet ist.

## Claims

1. Shoe, particularly for sports purposes, comprising a flexible upper which corresponds to the entire part of the shoe body located above the sole of the shoe and is provided with at least two straps (4, 5), a central closure (3) with rotatable closure element (3a) and a traction cable (3b) which can be actuated by means of the closure element and closes the flexible upper via the straps, characterised in that the central closure (3) is arranged on one of the two straps (4, 5).

2. Shoe as claimed in claim 1, characterised in that the central closure (3) is arranged on a strap (4) which is provided laterally on the outside of the shoe.

3. Shoe as claimed in claim 1, particularly a leisure shoe, characterised in that the first strap (4) bearing the central closure (3) contains in its rear region a first guide element (6) which cooperates with a free end (7a) of a tensioning part (7) of the second strap (5) which surrounds the heel region of the upper.

4. Shoe as claimed in claim 3, particularly a leisure shoe with a closed upper, characterised in that the first strap (4) bearing the central closure (3) includes in its front region a second guide element (8) which co-operates with a free end (9a) of a tensioning part (9) of the second strap (5) which surrounds the instep region of the upper (1).

5. Shoe as claimed in claim 4, characterised in that the two guide elements (6, 8) are arranged in approximately straight extension of the tensioning parts (7, 9) of the second strap (5) which co-operate therewith.

6. Shoe as claimed in claim 4, characterised in that the first strap (4) bearing the central closure (3) also includes a fastening part (10) which points forwards at an angle and is connected to the upper (1) in the lower region.

7. Shoe as claimed in claim 4, characterised in that the second strap (5) includes a fastening part (12) which points at an angle towards the rear and a fastening part (13) which points at an angle towards the front, each of these parts being firmly connected in the lower region to the upper (1).

8. Shoe as claimed in claim 3, characterised in that the tensioning part of the second strap (5) which surrounds the heel region of the upper is connected to the remaining part of the second strap by a swivel joint (16).

9. Shoe as claimed in claim 4, characterised in that the traction cable (3b) is fixed with one of its ends in the rear region of the first strap (4), runs over the ends (7a, 9a) of the two tensioning parts (7, 9) of the second strap (5) and is fastened with its other end to the rotatable closure element (3a) of the central closure (3).

10. Shoe as claimed in claim 4, characterised in that at least the ends (7a, 9a) of the two tensioning parts (7, 9) of the second strap (5) which are taken up by the traction cable (3b), the guide elements (6, 8) of the first strap (4) and the region of the first strap (4) bearing the central closure (3) are made from plastics material.

11. Shoe as claimed in claim 3, particularly a leisure shoe with a slotted upper having two zones which cover the slot like flaps, characterised in that the first strap (4) bearing the central closure (3) includes, in addition to the first guide element (6), a second guide element (22) for the traction cable (3b) as well as a fastening point (24) for fixing one end of the traction cable, whilst the second strap (5) includes, in addition to the tensioning part (7) which surrounds the heel region, a first and a third guide element (21, 23) for the traction cable, the traction cable running from the rotatable closure element (3a) of the central closure (3) via the tensioning part (7) of the second strap (5) and the three guide elements (21, 22, 23) to the fastening point (24).

12. Shoe as claimed in claim 2, particularly a football boot with a slotted upper, characterised in that the first strap (4) bearing the central closure (3) includes a second and a fourth guide element (32, 34) for the traction cable (3b) as well as a fastening point (35) for fixing one end of the traction cable, whilst the second strap (5) bears a first and third guide element (31, 33) for the traction cable, the traction cable running from the rotatable closure element of the central closure (3) via the four guide elements to the fastening point.

13. Shoe as claimed in claim 12, characterised in that only the regions (4a, 5a) of the two straps (4, 5) which bear the central closure (3) as well as the four guide elements (31, 32, 33, 34) and the fastening point (35) are produced from a material which is comparatively resistant to bending, such as plastic, and on the other hand the remaining regions (4b) of the two straps are made from flexible material, such as leather or synthetic leather.

14. Shoe as claimed in claim 1, particularly a child's shoe, characterised in that the central closure (3) arranged on the first strap (4) is provided centrally on the upper (1') and the traction cable (3b) which connects the central closure (3) to the second strap (5) is constructed as a simple short loop.

## Revendications

1. Chaussure, en particulier de sport, comprenant une tige souple munie d'au moins deux brides (4, 5) et correspondant à la totalité de la partie du corps de la chaussure qui se trouve au-dessus de la semelle, une fermeture centrale (3) comprenant un élément rotatif (3a) de fermeture, ainsi qu'un câble d'actionnement (3b) s'actionnant au moyen de l'élément de fermeture et fermant la tige souple au moyen des brides, caractérisée en ce que la fermeture centrale (3) est disposée sur l'une des deux brides (4, 5).

2. Chaussure selon la revendication 1, caractérisée en ce que la fermeture centrale (3) est disposée sur une bride (4) prévue latéralement sur le côté extérieur de la chaussure.

3. Chaussure selon la revendication 1, en particulier chaussure de loisirs, caractérisée en ce que la partie arrière de la première bride (4) qui porte la fermeture centrale (3) comprend un premier élément de guidage (6) qui coopère avec une extrémité libre (7a) d'un élément tendeur (7) de la seconde bride (5) qui entoure la partie de la tige qui passe derrière le talon.

4. Chaussure selon la revendication 3, en particulier chaussure de loisirs comprenant une tige fermée, caractérisée en ce que la partie antérieure de la première bride (4) qui porte la fermeture centrale (3) comprend un second élément de guidage (8) qui coopère avec une extrémité libre (9a) d'un élément tendeur (9) de la seconde bride (5) qui entoure la partie de la tige (1) passant sur la cheville.

5. Chaussure selon la revendication 4, caractérisée en ce que les deux éléments de guidage (6, 8) sont disposés de manière à former un prolongement à peu près rectiligne des éléments tendeurs (7, 9) de la seconde bride (5) qui coopèrent avec eux.

6. Chaussure selon la revendication 4, caractérisée en ce que la première bride (4) qui porte la fermeture centrale (3) comprend un élément de fixation (10) orienté obliquement vers l'extérieur et dont la partie inférieure est reliée à la tige (1).

7. Chaussure selon la revendication 4, caractérisée en ce que la seconde bride (5) comprend un élément de fixation (12) orienté obliquement vers l'arrière et un élément de fixation (13) orienté obliquement vers l'avant, la partie inférieure de chacun d'eux étant reliée à la tige (1).

8. Chaussure selon la revendication 3, caractérisée en ce que l'élément tendeur de la seconde bride (5) qui entoure la partie de la tige passant derrière le talon est relié par une articulation tournante (16) à la partie restante de la seconde bride.

9. Chaussure selon la revendication 4, caractérisée en ce qu'une extrémité du câble d'actionnement (3b) est fixée à la partie arrière de la première bride (4), ce câble passe sur les extrémités (7a, 9a) des deux éléments tendeurs (7, 9) de la seconde bride (5) et son autre extrémité est fixée à l'élément rotatif (3a) de la fermeture centrale (3).

10. Chaussure selon la revendication 4, caractérisée en ce qu'au moins les extrémités (7a, 9a) des deux éléments tendeurs (7, 9) de la seconde bride (5) qui sont saisies par le câble d'actionnement (3b), les éléments de guidage (6, 8) de la première bride (4) ainsi que la partie de la première bride (4) qui porte la fermeture centrale (3) sont réalisés en matière plastique.

11. Chaussure selon la revendication 3, en particulier chaussure de loisirs à tige fendue qui comprend des zones qui recouvrent la fente à la manière de languettes, caractérisée en ce que la première bride (4) qui porte la fermeture centrale (3) comporte, en plus du premier élément de guidage (6), un second élément (22) de renvoi du câble d'actionnement (3b) ainsi qu'un lieu d'assujettissement (24) pour la fixation d'une extrémité du câble d'actionnement, tandis que la seconde bride (5) comporte, en plus de l'élément tendeur (7) qui entoure la zone située derrière le talon, un premier ainsi qu'un troisième élément (21, 23) de renvoi du câble d'actionnement, le câble d'actionnement partant de l'élément rotatif (3a) de la fermeture centrale (3) et passant sur l'élément tendeur (7) de la seconde bride (5) ainsi que par les trois éléments de renvoi (21, 22, 23) pour aboutir au lieu d'assujettissement (24).

12. Chaussure selon la revendication 2, en particulier chaussure de football comprenant une tige fendue, caractérisée en ce que la première bride (4) qui porte la fermeture centrale (3) comprend un deuxième et un quatrième élément (32, 34) de renvoi du câble d'actionnement (3b) ainsi qu'un lieu d'assujettissement (35) pour la fixation d'une extrémité du câble d'actionnement, tandis que la seconde bride (5) comporte un premier et un troisième élément (31, 33) de renvoi du câble d'actionnement, le câble d'actionnement partant de l'élément rotatif de la fermeture centrale (3), passant par les quatre éléments de renvoi et aboutissant au lieu d'assujettissement.

13. Chaussure selon la revendication 12, caractérisée en ce que seules les parties (4a, 5a) des deux brides (4, 5) qui portent la fermeture centrale (3) ainsi que les quatre éléments de renvoi (31, 32, 33, 34) et le lieu d'assujettissement (35) sont en matière relativement résistante à la flexion, par exemple en matière plastique, par contre les autres parties (4b) des deux brides sont réalisées en matière souple, telle que du cuir ou du cuir synthétique.

14. Chaussure selon la revendication 1, en particulier chaussure d'enfant, caractérisée en ce que la fermeture centrale (3) disposée sur la première bride (4) est prévue centralement sur la tige (1') et le câble d'actionnement (3b) qui relie la fermeture centrale (3) à la seconde bride (5) est conformé en simple boucle courte.
